# EUROPÄISCHE PATENTSCHRIFT

(11) **EP 2 995 353 B1**
(45) Veröffentlichungstag und Bekanntmachung des Hinweises auf die Patenterteilung: **20.09.2023**
(21) Anmeldenummer: 15180758.3
(22) Anmeldetag: 12.08.2015
(51) Int. Cl.: A62C 2/06, A62C 2/12

(54) **BRANDSCHUTZ- UND ENTRAUCHUNGSEINRICHTUNG FÜR LÜFTUNGSANLAGEN, UMFASSEND ZUMINDEST EIN ABSPERRELEMENT**
FIRE PROTECTION AND SMOKE EXTRACTION DEVICE FOR VENTILATING SYSTEMS, COMPRISING AT LEAST ONE CLOSURE MEMBER
INSTALLATION DE DESENFUMAGE ET DE PROTECTION CONTRE LES INCENDIES POUR INSTALLATIONS DE VENTILATION, COMPRENANT AU MOINS UN ELEMENT DE BLOCAGE

(30) Priorität: 12.09.2014 DE 202014007432 U
(43) Veröffentlichungstag der Anmeldung: 16.03.2016
(73) Patentinhaber: Wildeboer, Jürgen, 26826 Weener (DE)
(72) Erfinder: WILDEBOER, Werner, 26826 Weener (DE); JANSSEN, Frank, 26607 Aurich (DE)
(74) Vertreter: Ter Meer Steinmeister & Partner

(56) Entgegenhaltungen:
- EP-A1- 2 062 617
- EP-A1- 2 179 768
- EP-A1- 2 412 409
- EP-A2- 0 512 414
- DE-A1- 10 350 872
- DE-U1- 9 003 159

## Beschreibung

Die Erfindung betrifft eine Brandschutz- und Entrauchungseinrichtung für Lüftungs- und Entrauchungsanlagen, umfassend zumindest ein schwenkbar in einem Gehäuse angeordnetes Absperrelement, wobei dieses Gehäuse in einen Lüftungs- oder Entrauchungskanal einsetzbar ist und wobei dem Absperrelement in seiner den Querschnitt des Gehäuses verschließenden Schließstellung Dichtungen zugeordnet sind, die jeweils wenigstens einen Dichtungsabschnitt aus Intumeszenzmaterial haben, der in der Längsmittelebene des Absperrelementes in dessen Schließstellung angeordnet ist.

Brandschutzeinrichtungen mit Absperrelementen sind für den Brandfall bekannt. Sie verschließen einen Lüftungskanal, der beispielsweise durch eine Wand hindurchgeführt ist, um das Übertragen von Funken, Rauch und Hitze in einen angrenzenden Raum zu verhindern. Auch Entrauchungseinrichtungen mit Absperrelementen sind bekannt.

Diese können im Normalfall geschlossen sein, bei einem Entrauchungsfall öffnen sie trotz Brandbelastung, um über Entrauchungskanäle oder -leitungen eine Entrauchung zu ermöglichen.

Die Erfindung betrifft eine kombinierte Brandschutz- und Entrauchungseinrichtung, deren Absperrelement einen Lüftungs- oder Entrauchungskanal gegen eine Übertragung des Brandes verschließt und deren Absperrelement zum Hindurchlassen von Rauch auch geöffnet werden kann. Nach den Normen kann eine derartige Brandschutz- und Entrauchungseinrichtung im Brandfall zu schließen sein und nach diesem Schließen für einen angenommenen Entrauchungsfall noch einmal zu öffnen sein. Die Dichtungen der Brandschutz- und Entrauchungseinrichtung müssen im Absperrfall einen dichten Verschluss der Lüftungs- oder Entrauchungsanlage gewährleisten, im Öffnungsfall bzw. Wiederöffnungsfall dürfen sie jedoch die Bewegung des Absperrelementes nicht behindern.

Eine Brandschutzeinrichtung nach dem Oberbegriff des Anspruchs 1 ist in der DE 103 50 872 A1 gezeigt. Dort sind für das Klappenblatt einseitige Anschläge zur Begrenzung seiner Schwenkbewegung vorgesehen. Eine Brandschutzklappe ist auch noch aus der EP 0 512 414 A2 bekannt.

Der Erfindung liegt die Aufgabe zugrunde, eine eingangs genannte Brandschutz- und Entrauchungseinrichtung aufzuzeigen, die verbessert sowohl eine dichte Absperrung im Brandfall als auch ein Öffnen und Wiederöffnen für das Ableiten von Rauch ermöglicht.

Diese Aufgabe ist erfindungsgemäß durch eine Brandschutz- und Entrauchungseinrichtung nach Anspruch 1 gelöst, bei der dem Dichtungsabschnitt aus Intumeszenzmaterial beiderseitig jeweils ein Dichtungsabschnitt aus Nichtintumeszenzmaterial zugeordnet ist, wobei die Dichtungsabschnitte in Vertiefungen einer Wandung des Gehäuses angeordnet sind und die Dichtungsabschnitte aus Nichtintumeszenzmaterial den Dichtungsabschnitt aus Intumeszenzmaterial jeweils so einhausen, dass einwirkende Wärme nicht unmittelbar auf das Intumeszenzmaterial wirken kann.

Bei der erfindungsgemäßen Brandschutz- und Entrauchungseinrichtung wird für die Dichtung wenigstens ein Dichtungsabschnitt aus Intumeszenzmaterial eingesetzt. Ein derartiges Material dehnt sich bei höheren Temperaturen aus, es kann damit einen Zwischenraum zwischen Gehäusewand und Absperrelement vollständig ausfüllen und abdichten. Daher hat sich dieses Material bei Brandschutzeinrichtungen mit Absperrelementen bewährt.

Die erfindungsgemäße Brandschutzeinrichtung ist aber auch eine Entrauchungseinrichtung, so dass das Absperrelement auch für eine Rauchabführung im Brandfall zum Einhalten der entsprechenden insbesondere europäischen Normen zu öffnen ist. Das Intumeszenzmaterial darf dieses Öffnen nicht behindern. Dazu schlägt die Erfindung vor, dass das Intumeszenzmaterial vorübergehend oder für einen erforderlichen Zeitraum gegenüber einem Angriff von dessen Ausdehnung bewirkender Wärme vorzugsweise geschützt wird. In direkter Anlage sind beiderseitig des Dichtungsabschnittes aus Intumeszenzmaterial andere Dichtungsabschnitte aus Nichtintumeszenzmaterial vorgesehen, die insoweit das Intumeszenzmaterial gegen den Angriff von Wärme erst einmal schützen. Dies ist insbesondere dann gegeben, wenn sich das schwenkbare Absperrelement in seiner Schließstellung befindet. Dann ist es einem Abschnitt der Wandung des Gehäuses zugeordnet. In diesem Bereich sind zugleich die Dichtungen angeordnet. In der Längsmittelebene des Absperrelementes in dessen Schließstellung befindet sich der Dichtungsabschnitt aus Intumeszenzmaterial, flankierend zu jeder Längsseite dieses Dichtungsabschnitts sind die Dichtungsabschnitte aus Nichtintumeszenzmaterial angeordnet. Auf diese Weise ist der Dichtungsabschnitt aus Intumeszenzmaterial eingehaust, so dass einwirkende Wärme nicht unmittelbar auf dieses Intumeszenzmaterial treffen kann.

Die erfindungsgemäße Brandschutz- und Entrauchungseinrichtung kann in dieser Weise ausschließlich aufgrund der Funktionalität der Dichtungsabschnitte aus Nichtintumeszenzmaterial Brandangriffen eine Zeit lang standhalten. Die Dichtungsabschnitte verändern sich nicht soweit, dass ein Öffnen oder Wiederöffnen des Absperrelementes verhindert ist. Für einen sich zeitlich später anschließenden Entrauchungsvorgang kann somit das Absperrelement noch immer geöffnet werden.

Wird die erfindungsgemäße Brandschutz- und Entrauchungseinrichtung nicht für den Entrauchungsvorgang eingesetzt, wird und/oder bleibt sie geschlossen und wird daraufhin stärker mit Brand beaufschlagt. Dabei verlieren nach einem für ein mögliches Öffnen des Absperrelementes erforderlichen Zeitraum die Dichtungen aus Nichtintumeszenzmaterial aufgrund des Temperaturanstiegs allmählich an wärmeisolierender und abdichtender Wirkung. Damit mindert sich nach und nach der Schutz dieses Dichtungsabschnittes aus Nichtintumeszenzmaterial. Es wird vermehrt Wärme an das Intumeszenzmaterial übertragen, so dass dieses dann reagiert und sich ausdehnt. Dann erfolgt ein Festsetzen des Absperrelementes mit dem Intumeszenzmaterial und eine dichte und standhafte Brandschutzwirkung ist hergestellt.

Erfindungsgemäß ist vorgesehen, dass die Dichtungsabschnitte in Vertiefungen einer Wandung des Gehäuses angeordnet sind. Sowohl der Dichtungsabschnitt aus Intumeszenzmaterial als auch die Dichtungsabschnitte aus Nichtintumeszenzmaterial können in Vertiefungen angeordnet sein. Der freie Innenquerschnitt des Gehäuses wird dadurch erweitert, insbesondere wird die Schwenkbewegung des Absperrelementes nicht durch in den Schwenkweg vorstehende Abschnitte behindert.

Weiter kann vorgesehen sein, dass für den Dichtungsabschnitt aus Intumeszenzmaterial eine größere Vertiefung als zumindest eine Vertiefung für die Dichtungsabschnitte aus Nichtintumeszenzmaterial vorgesehen ist. Bei dieser Ausbildung ist der Dichtungsabschnitt aus Intumeszenzmaterial noch ein Stück weiter vom Innenquerschnitt des Gehäuses entfernt, wodurch seine Isolierung gegenüber einem Wärmeangriff verbessert sein kann. Oberhalb des Dichtungsabschnittes aus Intumeszenzmaterial bildet sich bei dieser Anordnung ein Hohlraum, der es gestattet, dass sich das Intumeszenzmaterial trotz der Abschirmung durch die Dichtungsabschnitte aus Nichtintumeszenzmaterial etwas ausdehnt, ohne die Bewegbarkeit des Absperrelementes zu behindern. Erst bei fortdauerndem Wärmeangriff dehnt sich das Intumeszenzmaterial soweit aus, dass es diesen Hohlraum überbrückt und sich an das Absperrelement anlegt.

Nach einer anderen Weiterbildung der Erfindung kann vorgesehen sein, dass eine Dichtung aus Nichtintumeszenzmaterial in den Schwenkweg des Absperrelementes im Bereich dessen Schließstellung vorsteht. Diese vorstehende Dichtung kann einen Anschlag für das Absperrelement ausbilden. Da die vorstehende Dichtung im Bereich der Schließstellung des Absperrelementes in den Schwenkweg vorsteht, befindet sich das Absperrelement bei Anschlag an der vorstehenden Dichtung in seiner Schließstellung. Damit ist es der weiteren Dichtung aus Nichtintumeszenzmaterial sowie der Dichtung aus Intumeszenzmaterial zugeordnet.

Die vorgesehenen Dichtungsabschnitte können jeweils streifenförmig ausgebildet sein. Derartige Streifen können nebeneinander angeordnet werden, ein Streifen aus Intumeszenzmaterial wird beiderseitig von jeweils einem Streifen aus Nichtintumeszenzmaterial flankiert.

Die Dichtungen aus Nichtintumeszenzmaterial können aus mineralischen Materialien, aus Glasseide oder aus Silikaten oder auch aus Kombinationen dieser Materialien ausgebildet sein.

Ausführungsbeispiele der Erfindung, aus denen sich weitere erfinderische Merkmale ergeben, sind in der Zeichnung dargestellt. Es zeigen:
- Figur 1:: eine kombinierte Seiten- und Schnittansicht einer Brandschutz- und Entrauchungseinrichtung nach einem ersten Ausführungsbeispiel mit geschlossenem Absperrelement;
- Figur 2:: eine kombinierte Seiten- und Schnittansicht der Brandschutz- und Entrauchungseinrichtung nach Figur 1 mit geöffnetem Absperrelement;
- Figur 3:: eine maßstäblich vergrößerte Schnittansicht entlang der Schnittlinie III - III in Figur 1;
- Figur 4:: eine maßstäblich vergrößerte Schnittansicht entlang der Schnittlinie IV - IV in Figur 2;
- Figur 5:: eine maßstäblich weiter vergrößerte Ansicht der Einzelheit V in Figur 3;
- Figur 6:: eine kombinierte Seiten- und Schnittansicht einer Brandschutz- und Entrauchungseinrichtung nach einem zweiten Ausführungsbeispiel mit geschlossenem Absperrelement;
- Figur 7:: eine kombinierte Seiten- und Schnittansicht der Brandschutz- und Entrauchungseinrichtung nach Figur 6 mit geöffnetem Absperrelement;
- Figur 8:: eine maßstäblich vergrößerte Schnittansicht entlang der Schnittlinie VIII - VIII in Figur 6;
- Figur 9:: eine maßstäblich vergrößerte Schnittansicht entlang der Schnittlinie IX - IX in Figur 7 und
- Figur 10:: eine maßstäblich weiter vergrößerte Ansicht der Einzelheit X in Figur 8.

Die Brandschutz- und Entrauchungseinrichtung nach jedem der beiden Ausführungsbeispiele hat ein quaderförmiges Gehäuse 1, in das ein Absperrelement 2 schwenkbar eingesetzt ist. Das Gehäuse 1 ist auf seiner Außenseite mit einem umlaufenden Rahmen 3 belegt, der auf die Wandungen 4 des Gehäuses 1 aufgelegt ist.

Die Schnittansichten in Figur 4 und in Figur 9 zeigen in der jeweils geöffneten Stellung des Absperrelementes 2 auf der Innenseite einer Gehäusewandung 4 streifenförmige Dichtungsabschnitte. Es handelt sich jeweils um drei Dichtungsabschnitte, die im Einzelnen in den vergrößerten Darstellungen Figur 5 und Figur 10 erläutert sind.

In Figur 5 ist die Längsmittelebene des Absperrelementes 2 durch eine gestrichelte Linie 5 verdeutlicht. In dieser Längsmittelebene ist ein erster Dichtungsabschnitt 8 aus Intumeszenzmaterial angeordnet. Dieser Dichtungsabschnitt 8 aus Intumeszenzmaterial ist eingefasst auf jeder seiner Längsseiten durch einen Dichtungsabschnitt 7 aus Nichtintumeszenzmaterial.

Bei dem ersten Ausführungsbeispiel nach Figuren 1 bis 5 sind die Dichtungsabschnitte 8, 7 in einer Vertiefung der Wandung 4 angeordnet, dabei ist für den Dichtungsabschnitt 8 aus Intumeszenzmaterial die größte Vertiefung vorgesehen. Oberhalb des Dichtungsabschnitts 8 aus Intumeszenzmaterial ist ein Hohlraum 6 vorgesehen.

Bei dem zweiten Ausführungsbeispiel in Figuren 6 bis 10 sind wiederum Vertiefungen in der Wandung 4 des Gehäuses 1 für die Dichtungsabschnitte vorgesehen. Ein erster Dichtungsabschnitt 7 aus Nichtintumeszenzmaterial sowie der Dichtungsabschnitt 8 aus Intumeszenzmaterial sind in einer Vertiefung angeordnet, ein zweiter Dichtungsabschnitt 7 aus Nichtintumeszenzmaterial ist in einer geringeren Vertiefung angeordnet. Dieser Abschnitt 7 aus Nichtintumeszenzmaterial steht zudem weiter in das Innere des Gehäuses 1 vor, dadurch bildet dieser Abschnitt 7 einen Anschlag für die Schwenkbewegung des Absperrelementes 2 aus. Auch bei diesem Ausführungsbeispiel ist ein Hohlraum 6 oberhalb des Abschnitts 8 aus Intumeszenzmaterial vorgesehen.

Die Wandungen 4 des Gehäuses 1 bestehen vorzugsweise aus einem Silikatmaterial. Der auf die Wandungen 4 aufgelegte umlaufende Rahmen hat in seinem Inneren ein metallisches Profil 9, das mit Silikatabschnitten 10 abgedeckt ist.

Alle in der vorstehenden Beschreibung und in den Ansprüchen genannten Merkmale sind in einer beliebigen Auswahl mit den Merkmalen des unabhängigen Anspruchs kombinierbar. Die Offenbarung der Erfindung ist somit nicht auf die beschriebenen bzw. beanspruchten Merkmalskombinationen beschränkt, vielmehr sind alle im Rahmen der Anspruchsgegenstände sinnvollen Merkmalskombinationen als offenbart zu betrachten.

## Patentansprüche

1. Brandschutz- und Entrauchungseinrichtung für Lüftungs- und Entrauchungsanlagen, umfassend zumindest ein in einem Gehäuse (1) schwenkbar angeordnetes Absperrelement (2), wobei dieses Gehäuse in einen Lüftungs- oder Entrauchungskanal einsetzbar ist und wobei dem Absperrelement in seiner den Querschnitt des Gehäuses verschließenden Schließstellung Dichtungen (7, 8) zugeordnet sind,
die jeweils wenigstens einen Dichtungsabschnitt (8) aus Intumeszenzmaterial haben, der in der Längsmittelebene des Absperrelementes (2) in dessen Schließstellung angeordnet ist, **dadurch gekennzeichnet, dass** dem Dichtungsabschnitt (8) aus Intumeszenzmaterial beiderseitig jeweils ein Dichtungsabschnitt (7) aus Nichtintumeszenzmaterial zugeordnet ist, wobei die Dichtungsabschnitte (7, 8) in Vertiefungen einer Wandung (4) des Gehäuses (1) angeordnet sind und die Dichtungsabschnitte (7) aus Nichtintumeszenzmaterial den Dichtungsabschnitt (8) aus Intumeszenzmaterial jeweils so einhausen, dass einwirkende Wärme nicht unmittelbar auf das Intumeszenzmaterial wirken kann.

2. Brandschutz- und Entrauchungseinrichtung nach Anspruch 1, **dadurch gekennzeichnet, dass** die Zuordnung der Dichtungsabschnitte (7, 8) zueinander in direkter Anlage ausgebildet ist.

3. Brandschutz- und Entrauchungseinrichtung nach Anspruch 1 oder 2, **dadurch gekennzeichnet, dass** für den Dichtungsabschnitt (8) aus Intumeszenzmaterial eine grö-ßere den dichtungsabschnitt (8) weiter vom Innenquerschnitt des Gehäuses entfernende Vertiefung als zumindest eine Vertiefung für die Dichtungsabschnitte (7) aus Nichtintumeszenzmaterial vorgesehen ist.

4. Brandschutz- und Entrauchungseinrichtung nach einem der vorhergehenden Ansprüche, **dadurch gekennzeichnet, dass** ein Dichtungsabschitt (7) aus Nichtintumeszenzmaterial einen Anschlag für den Schwenkweg des Absperrelementes (2) im Bereich dessen Schließstellung ausbildet.

5. Brandschutz- und Entrauchungseinrichtung nach einem der vorhergehenden Ansprüche, **dadurch gekennzeichnet, dass** der Dichtungsabschnitt (8) aus Intumeszenzmaterial und die Dichtungsabschnitte (7) aus Nichtintumeszenzmaterial jeweils streifenförmig ausgebildet sind.

6. Brandschutz- und Entrauchungseinrichtung nach einem der vorhergehenden Ansprüche, **dadurch gekennzeichnet, dass** die Dichtungsabschnitte (7) aus Nichtintumeszenzmaterial aus mineralischen Materialien ausgebildet sind.

7. Brandschutz- und Entrauchungseinrichtung nach einem der Ansprüche 1 bis 6, **dadurch gekennzeichnet, dass** die Dichtungsabschnitte (7) aus Nichtintumeszenzmaterial aus Glasseide ausgebildet sind.

8. Brandschutz- und Entrauchungseinrichtung nach einem der Ansprüche 1 bis 6, **dadurch gekennzeichnet, dass** die Dichtungsabschnitte (7) aus Nichtintumeszenzmaterial aus Silikaten ausgebildet sind.

9. Brandschutz- und Entrauchungseinrichtung nach einem der Ansprüche 1 bis 6, **dadurch gekennzeichnet, dass** die Dichtungsabschnitte (7) aus mit Glasseide kombinierten Silikaten ausgebildet sind.

## Claims

1. A fire protection and smoke extraction device for ventilation and smoking extraction systems, the device comprising at least one blocking member (2) that is pivotably arranged in a casing (1), wherein the casing is adapted to be inserted into a ventilation or smoke extraction passage, and wherein seals (7, 8) are associated with the blocking member when it is in a position in which it closes-off the cross-section of the casing, each seal having at least one seal portion (8) made of an intumescence material and arranged in the longitudinal center plane of the blocking member (2) in its closed position, **characterized in that** said seal portion (8) made of intumescence material is associated on both sides with a respective seal portion (7) made of a non-intumescence material, said seal portions (7, 8) being arranged in a recess in a wall (4) of the casing (1), and the seal portions (7) made of non-intumescence material are enclosing the respective seal portion made of intumescence material such that the intumescence material is not directly exposed to exerted heat.

2. The fire protection and smoke extraction device according to claim 1, **characterized in that** the associated seal portions (7, 8) are arranged to directly engage one another.

3. The fire protection and smoke extraction device according to claim 1 or 2, **characterized in that** a recess provided for the seal portion (8) made of intumescence material is larger and places the seal portion (8) further away from the internal cross-section of the casing than at least one recess that is provided for the seal portions (7) made of non-intumescence material.

4. The fire protection and smoke extraction device according to any of the preceding claims, **characterized in that** a seal portion (7) made of non-intumescence material provides an abutment for the range of pivotal movement of the blocking member (2) near the closed position thereof.

5. The fire protection and smoke extraction device according to any of the preceding claims, **characterized in that** the seal portion (8) made of intumescence material and the seal portions (7) made of non-intumescence material are respectively configured as strips.

6. The fire protection and smoke extraction device according to any of the preceding claims, **characterized in that** the seal portions (7) made of non-intumescence material are made of mineral materials.

7. The fire protection and smoke extraction device according to any of the claims 1 to 6, **characterized in that** the seal portions (7) made of non-intumescence material are made of glass silk.

8. The fire protection and smoke extraction device according to any of the claims 1 to 6, **characterized in that** the seal portions (7) made of non-intumescence material are made of silicates.

9. The fire protection and smoke extraction device according to any of the claims 1 to 6, **characterized in that** the seal portions (7) are made of glass silk combined with silicates.

## Revendications

1. Dispositif anti-incendie et de désenfumage pour des installations de ventilation et de désenfumage, comprenant au moins un élément d'arrêt (2) disposé de manière pivotante dans un boîtier (1), dans lequel ce boîtier peut être inséré dans un canal de ventilation ou de désenfumage et dans lequel, à l'élément d'arrêt, dans sa position de fermeture fermant la section transversale du boîtier, correspondent des joints d'étanchéité (7, 8), qui présentent chacun au moins une portion de joint d'étanchéité (8) en matériau intumescent, qui est disposée dans le plan central longitudinal de l'élément d'arrêt (2) dans sa position de fermeture, **caractérisé en ce que**, à la portion de joint d'étanchéité (8) en matériau intumescent, correspond respectivement, des deux côtés, une portion de joint d'étanchéité (7) en matériau non intumescent, dans lequel les portions de joints d'étanchéité (7, 8) sont disposés dans des renfoncements d'une paroi (4) du boîtier (1) et les portions de joint d'étanchéité (7) en matériau non intumescent englobent la portion de joint d'étanchéité (8) en matériau intumescent de sorte que la chaleur ne peut pas agir directement sur le matériau intumescent.

2. Dispositif anti-incendie et de désenfumage selon la revendication 1, **caractérisé en ce que** la correspondance des portions de joints d'étanchéité (7, 8) entre eux est conçue comme un appui direct.

3. Dispositif anti-incendie et de désenfumage selon la revendication 1 ou 2, **caractérisé en ce que**, pour la portion de joint d'étanchéité (8) en matériau intumescent, est prévu un renfoncement plus grand éloignant la portion de joint d'étanchéité (8) plus loin de la section transversale interne du boîtier qu'au moins un renfoncement pour les portions de joint d'étanchéité (7) en matériau non intumescent.

4. Dispositif anti-incendie et de désenfumage selon l'une des revendications précédentes, **caractérisé en ce qu'**une portion de joint d'étanchéité (7) en matériau non intumescent forme une butée pour la course de pivotement de l'élément d'arrêt (2) au niveau de sa position de fermeture.

5. Dispositif anti-incendie et de désenfumage selon l'une des revendications précédentes, **caractérisé en ce que** la portion de joint d'étanchéité (8) en matériau intumescent et les portions de joints d'étanchéité (7) en matériau non intumescent sont réalisées respectivement sous la forme de bandes.

6. Dispositif anti-incendie et de désenfumage selon l'une des revendications précédentes, **caractérisé en ce que** les portions de joints d'étanchéité (7) en matériau non intumescent sont constituées de matériaux minéraux.

7. Dispositif anti-incendie et de désenfumage selon l'une des revendications 1 à 6, **caractérisé en ce que** les portions de joints d'étanchéité (7) en matériau non intumescent sont constituées de soie de verre.

8. Dispositif anti-incendie et de désenfumage selon l'une des revendications 1 à 6, **caractérisé en ce que** les portions de joints d'étanchéité (7) en matériau non intumescent sont constituées de silicates.

9. Dispositif anti-incendie et de désenfumage selon l'une des revendications 1 à 6, **caractérisé en ce que** les portions de joints d'étanchéité (7) en matériau non intumescent sont constituées de silicates combinés avec de la soie de verre.
